# EUROPÄISCHE PATENTSCHRIFT

(11) **EP 0 898 056 B1**
(45) Veröffentlichungstag und Bekanntmachung des Hinweises auf die Patenterteilung: **27.11.2002**
(21) Anmeldenummer: 98115062.6
(22) Anmeldetag: 11.08.1998
(51) Int. Cl.: F01L 3/08

(54) **Abdichtung für relativ zueinander hin- und hergehende Maschinenteile**
Seal for machine parts reciprocating relatively to one another
Joint d'étanchéité pour pièces de machine ayant un mouvement de va-et-vient l'une par rapport à l'autre

(30) Priorität: 21.08.1997 DE 19736321
(43) Veröffentlichungstag der Anmeldung: 24.02.1999
(73) Patentinhaber: CR Elastomere GmbH, 51379 Leverkusen (DE)
(72) Erfinder: Netzer, Jürgen, 51399 Burscheid (DE)
(74) Vertreter: Gosdin, Michael, Dr.

(56) Entgegenhaltungen:
- GB-A- 1 078 586
- GB-A- 1 170 405
- US-A- 4 773 363
- US-A- 4 909 202

## Beschreibung

Die vorliegende Erfindung betrifft eine Abdichtung für relativ zueinander hin- und hergehende Maschinenteile, insbesondere Ventilschaftabdichtung, nach dem Oberbegriff des Anspruches 1.

Durch die EP-0 392 893 A1 ist eine Ventilschaftabdichtung bekannt, die aus einem Dichtring besteht, der über ein hülsenförmiges Halteteil an der Ventilschaftführung befestigt ist. Das hülsenförmige Halteteil weist an dem dem Dichtring abgewandten Ende einen doppelt gefalzten Flansch zur Abstützung der Ventilfeder auf, wobei eine Vielzahl von Laschen am radial inneren freien Ende des untersten Flanschteiles in eine Ringnut eingreifen. Dieses bekannte Halteteil hat einen komplizierten Aufbau und ist deshalb auch schwierig zu fertigen. Außerdem sind die Laschen am Ende des Halteteiles vorgesehen, so dass bei relativ kurzen Sitzflächen das Halteteil sich leicht schiefstellen kann.

Ähnliche Ausgestaltungen einer Ventilschaftabdichtung sind aus der US 4,773,363, der US 4,909,202, der GB 1 078 586 und der GB 1 170 405 bekannt.

Die vorliegende Erfindung hat es sich deshalb zur Aufgabe gemacht, eine Abdichtung mit einem einfachen und billigen Halteteil zu schaffen, der eine sichere und einwandfreie Befestigung und Zentrierung gewährleistet.

Dies wird nach der vorliegenden Erfindung durch die im kennzeichnenden Teil des Anspruches 1 enthaltenen Merkmale erreicht.

Durch den schräg nach innen gerichteten Vorsprung, der in eine Ausnehmung in der Mantelfläche des zweiten Maschinenteils eingreift, erfolgt eine sichere formschlüssige Befestigung des Halteteils und damit der Dichtung selbst am Maschinenteil. Auch ist eine einwandfreie Zentrierung der Abdichtung gegenüber dem Maschinenteil gewährleistet. Der Vorsprung ist in einfacher Weise durch Ausklinken aus dem zylindrischen Abschnitt des Halteteils erzeugt.

Der Vorsprung zur axialen Fixierung der Abdichtung ist dabei nach einem weiteren Merkmal der Erfindung im Mittelbereich des axial überstehenden Abschnitts des Halteelementes vorgesehen, so dass sich auch eine über eine größere Ringfläche geführte Abstützung ergibt, wodurch Schiefstellungen vermieden werden.

Die dem Vorsprung entsprechende Ausnehmung im zweiten Maschinenteil wird zweckmäßigerweise als Ringnut ausgebildet. Auf diese Weise ist ein Ausrichten in Umfangsrichtung nicht erforderlich.

Für eine weichere Einstellung der Radialkraftkennlinie der Dichtlippe kann nach einem weiteren Merkmal der Erfindung der Halteteil im die Dichtlippe tragenden Abschnitt mit mindestens einem in Axialrichtung verlaufenden Schlitz versehen sein. Ein solcher Schlitz kann auch im überstehenden Hülsenabschnitt des Halteteils vorgesehen sein, um einerseits das Aufschieben des Halteteils auf das Maschinenteil zu erleichtern und andererseits eine Anpressung des Halteteils zu erreichen.

Zur Erleichterung des Aufschiebens kann nach einem weiteren Merkmal der Erfindung der Halteteil am Ende des überstehenden Hülsenabschnittes trompetenförmig nach außen aufgeweitet sein.

Der Halteteil kann aus Stahlblech oder auch aus einem anderen Material, wie z.B. einem zähharten Kunststoff hergestellt sein. Eine Fertigung des Halteteils aus Kunststoff hat den Vorteil, dass er in einer 2-Komponenten Spritzgießmaschine zusammen mit der Dichtlippe vollständig gefertigt werden kann.

Die Erfindung läßt sich in vorteilhafter Weise insbesondere für Ventilschaftabdichtungen verwenden. Es sind jedoch auch andere Anwendungsfälle denkbar.

Ein Ausführungsbeispiel der Erfindung soll nachstehend anhand der in der beigefügten Zeichnung im Längsschnitt dargestellten Ventilschaftabdichtung näher beschrieben werden.

Die Ventilschaftabdichtung besteht aus einer Dichtlippe 1, die unter radialer Vorspannung abdichtend an der Mantelfläche 2 eines gegenüber der Ventilschaftführung 3 hin- und herbewegbaren Ventilschaftes 4 anliegt. Die Dichtlippe 1 ist an einem hülsenförmigen Halteteil 5 durch Anspritzen, Angießen, Anvulkanisieren oder dgl. befestigt. Die aus Dichtlippe 1 und Halteteil 5 bestehende Einheit ist mit einem axial überstehenden Hülsenabschnitt 6 auf die Mantelfläche 7 der Ventilschaftführung 3 aufgeschoben und wird durch mindestens einen, radial nach innen aus dem Mittelbereich des Hülsenabschnittes 6 des Halteteiles 5 ausgeklinkten Vorsprung 8, der in eine entsprechende Ringnut 9 in der Mantelfläche 7 der Ventilschaftführung 3 eingreift, in axialer Richtung fixiert.

Die radiale Vorspannung der Dichtlippe 1 wird durch den radial nach innen eingezogenen Abschnitt 10 des Halteteiles 5 ausgeübt. Es ist jedoch auch möglich, wie bekannt, eine Ringfeder zur Ausübung einer Vorspannkraft vorzusehen. Eine weitere Möglichkeit besteht darin, im die Dichtlippe tragenden Abschnitt 10 eine oder mehrere in Axialrichtung verlaufende (nicht dargestellte) Schlitze vorzusehen. Die Dichtlippe 1 ist an dem der Stirnseite 11 der Ventilschaftführung 3 zugewandten Ende mit einer axial vorstehenden, ringförmigen Dichtlippe 12 versehen, die unter Vorspannung an der Stirnseite 11 anliegt und so eine statische Dichtung bildet.

Auch der überstehende Hülsenabschnitt 6 des Halteteiles 5 kann mit einem oder mehreren axial verlaufenden Schlitzen (nicht dargestellt) versehen sein.

Schließlich ist es möglich, das freie Ende des Hülsenabschnittes 6 trompetenförmig zu erweitern (siehe strichpunktierte Linien), um das axiale Aufschieben des Halteteiles auf die Ventilführung 3 zu erleichtern, ohne daß diese mit einer Einführschräge versehen sein muß.

## Patentansprüche

1. Abdichtung für relativ zueinander hin- und hergehende Maschinenteile, insbesondere Ventilschaftabdichtung, bestehend aus einer unter radialer Federvorspannung an dem einen Maschinenteil anliegenden Dichtlippe aus Elastomer und einem die Dichtlippe tragenden hülsenförmigen Halteteil, der axial über die Dichtlippe übersteht und gleichzeitig zur Befestigung der Abdichtung an dem zweiten Maschinenteil dient, **dadurch gekennzeichnet, dass** der Halteteil (5) im überstehenden Abschnitt (6) mit mindestens einem im wesentlichen schräg nach innen gerichteten Vorsprung (8), der in eine Ausnehmung (9) in der Mantelfläche (7) des zweiten Maschinenteils (3) eingreift, versehen ist, wobei der Vorsprung (8) im Halteteil (5) durch einen aus dem überstehenden Abschnitt (6) ausgeklinkten Materialabschnitt gebildet ist.

2. Abdichtung nach Anspruch 1, **dadurch gekennzeichnet, dass** der nach innen gerichtete Vorsprung (8) im Mittelbereich zwischen der Dichtlippe (1) und dem der Dichtlippe (1) abgewandten Ende des Halteteils (5) vorgesehen ist.

3. Abdichtung nach Anspruch 1 oder 2, **dadurch gekennzeichnet, dass** die Ausnehmung der Mantelfläche (7) des zweiten Maschinenteils (3) als eine Ringnut (9) ausgebildet ist

4. Abdichtung nach einem der Ansprüche 1 bis 3, **dadurch gekennzeichnet, dass** der Halteteil (5) im Bereich des die Dichtlippe (1) tragenden Abschnitts (10) mit mindestens einem in Axialrichtung verlaufenden Schlitz versehen ist.

5. Abdichtung nach einem der Ansprüche 1 bis 4, **dadurch gekennzeichnet, dass** der Halteteil (5) im überstehenden Hülsenabschnitt (6) mit mindestens einem in Axialrichtung verlaufenden Schlitz versehen ist

6. Abdichtung nach einem der Ansprüche 1 bis 5, **dadurch gekennzeichnet, dass** der Halteteil (5) am Ende des überstehenden Hülsenabschnittes (6) trompetenförmig nach außen aufgeweitet ist

7. Abdichtung nach einem der Ansprüche 1 bis 6, **dadurch gekennzeichnet, dass** der Halteteil (5) aus einem Kunststoff gefertigt ist.

8. Abdichtung nach einem der Ansprüche 1 bis 7 für die Verwendung als Ventilschaftabdichtung, wobei das erste Maschinenteil als Ventilschaft (4) und das zweite Maschinenteil als Ventilschaftführung (3) ausgebildet ist, **dadurch gekennzeichnet, dass** die Ausnehmung (9) zur Aufnahme des Vorsprungs (8) des Halteteils (5) in der Ventilschaftführung (3) angeordnet ist.

## Claims

1. A seal for reciprocating machine parts, in particular a valve stem seal, comprising a sealing lip of elastomer applied under radial spring preloading against one machine part and a sleeve-like retaining part which carries the sealing lip and which projects axially over the sealing lip and at the same time serves to fasten the seal on the second machine part, **characterised in that**, in the projecting portion (6), the retaining part (5) is provided with at least one substantially obliquely inwardly directed projection (8) which engages in a recess (9) in the circumferential surface (7) of the second machine part (3), wherein the projection (8) in the retaining part (5) is formed by a portion of material disengaged from the projecting portion (6).

2. A seal according to Claim 1, **characterised in that** the inwardly directed projection (8) is provided in the central region between the sealing lip (1) and the end of the retaining part (5) remote from the sealing lip (1).

3. A valve stem seal according to Claim 1 or 2, **characterised in that** the recess in the circumferential surface (7) of the second machine part (3) is in the form of an annular groove (9).

4. A seal according to any one of Claims 1 to 3, **characterised in that**, in the vicinity of the portion (10) carrying the sealing lip (1), the retaining part (5) is provided with at least one slot extending in the axial direction.

5. A seal according to any one of Claims 1 to 4, **characterised in that**, in the projecting sleeve portion (6), the retaining part (5) is provided with at least one slot extending in the axial direction.

6. A seal according to any one of Claims 1 to 5, **characterised in that**, at the end of the projecting sleeve portion (6), the retaining part (5) is flared outwards in trumpet-like manner.

7. A seal according to any one of Claims 1 to 6, **characterised in that** the retaining part (5) is made from a plastics material.

8. A seal according to any one of Claims 1 to 7 for use as a valve stem seal, wherein the first machine parts is in the form of a valve stem (4) and the second machine parts is in the form of a valve stem guide (3), **characterised in that** the recess (9) is arranged to receive the projection (8) of the retaining part (5) in the valve stem guide (3).

## Revendications

1. Joint d'étanchéité pour des éléments de machine animés d'un mouvement alternatif relatif de va-et-vient, en particulier joint d'étanchéité de tige de soupape, comprenant une lèvre d'étanchéité en élastomère qui est appliquée avec une précontrainte élastique dans la direction radiale, contre l'un des éléments de machine, et une partie support en forme de manchon qui porte la lèvre d'étanchéité, s'étend au-delà de ladite lèvre d'étanchéité dans la direction axiale et assure simultanément la fixation du joint d'étanchéité sur le deuxième de élément de machine, **caractérisé en ce que** la partie support (5), dans sa partie débordante (6), est pourvue d'au moins une saillie (8), essentiellement inclinée vers l'intérieur, qui pénètre dans un évidement (9) aménagé dans la surface périphérique (7) du deuxième élément de machine (3), la saillie (8) dans la partie support (5) étant formée par une crevée dans le matériau de la partie débordante (6).

2. Joint d'étanchéité selon la revendication 1, **caractérisé en ce que** la saillie (8) dirigée vers l'intérieur est prévue dans la portion médiane, entre la lèvre d'étanchéité (1) et l'extrémité de la partie support (5) éloignée de la lèvre d'étanchéité (1).

3. Joint d'étanchéité selon la revendication 1 ou 2, **caractérisé en ce que** l'évidement dans la surface périphérique (7) du deuxième élément de machine (3) est conformé en gorge annulaire (9).

4. Joint d'étanchéité selon une des revendication 1 à 3, **caractérisé en ce que** la partie support (5), dans la région de la portion (10) portant la lèvre d'étanchéité (1), est pourvue d'au moins une fente qui s'étend dans la direction axiale.

5. Joint d'étanchéité selon une des revendications 1 à 4, **caractérisé en ce que** la partie support (5), dans sa partie débordante (6) formant manchon, est pourvue d'au moins une fente qui s'étend dans la direction axiale.

6. Joint d'étanchéité selon une des revendications 1 à 5, **caractérisé en ce que** la partie support (5), à l'extrémité de sa partie débordante (6) formant manchon, s'évase en trompette en direction de l'extérieur.

7. Joint d'étanchéité selon une des revendications 1 à 6, **caractérisé en ce que** la partie support (5) est fabriquée en matière plastique.

8. Joint d'étanchéité selon une des revendications 1 à 7 destiné à être utilisé comme joint de tige de soupape, le premier élément de machine étant une tige de soupape (4) et le deuxième élément de machine étant un guide de soupape (3), **caractérisé en ce que** l'évidement (9) destiné à recevoir la saillie (8) de la partie support (5) est aménagé dans le guide de soupape (3).
